# EUROPÄISCHE PATENTSCHRIFT

(11) **EP 3 278 349 B1**
(45) Veröffentlichungstag und Bekanntmachung des Hinweises auf die Patenterteilung: **16.09.2020**
(21) Anmeldenummer: 16711623.5
(22) Anmeldetag: 23.03.2016
(51) Int. Cl.: H01H 71/10, H01H 71/02, H01H 9/56, H02J 9/06, H01H 83/20, H01H 73/00

(54) **SCHALTSCHRANKANORDNUNG MIT VERBESSERTER AUSSCHALTUNG BEI ÜBERLAST**
SWITCHGEAR CABINET ARRANGEMENT WITH IMPROVED CUT-OFF IN THE EVENT OF AN OVERLOAD
ENSEMBLE D'ARMOIRE ÉLECTRIQUE AVEC MISE HORS CIRCUIT AMÉLIORÉE EN CAS DE SURCHARGE

(30) Priorität: 31.03.2015 DE 102015104920
(43) Veröffentlichungstag der Anmeldung: 07.02.2018
(73) Patentinhaber: Eaton Intelligent Power Limited, Dublin 4 (IE)
(72) Erfinder: REUBERGER, Georg, 3931 Schweiggers (AT)
(74) Vertreter: Eaton IP Group EMEA
(86) Internationale Anmeldenummer: PCT/EP2016/056319
(87) Internationale Veröffentlichungsnummer: WO 2016/156131

(56) Entgegenhaltungen:
- EP-A1- 1 592 106
- WO-A1-2013/178259
- WO-A2-2009/057979
- DE-A1-102006 011 127
- DE-A1-102012 112 435
- DE-A1-102014 010 034
- KR-A- 20110 133 006
- US-A1- 2010 140 061

## Beschreibung

### TECHNISCHES GEBIET

Die Erfindung betrifft eine Schaltschrankanordnung, welche einen Schaltschrank umfasst, einen Eingang zum Anschluss des Schaltschranks an ein Energieversorgungsnetz, zumindest einen Ausgang, welcher der Versorgung eines daran angeschlossenen Geräts mit elektrischer Energie dient, sowie mehrere elektrische Leiter und mehrere in deren Verlauf angeordnete Schutzschalter, mit denen der Eingang mit dem zumindest einen Ausgang über einen ersten Pfad elektrisch verbindbar ist. Zudem umfasst die Schaltschrankanordnung zumindest einen auf einem der elektrischen Leiter angeordneten Sensor, welcher für die Erfassung eines Messwerts für einen durch den Leiter fließenden Strom und/oder eines Messwerts für eine Temperatur des Leiters eingerichtet ist. Weiterhin umfasst der Schaltschrank eine Steuerung, welche dazu eingerichtet ist, den zumindest einen Ausgang innerhalb des Schaltschranks durch Betätigung der Schutzschalter über einen zweiten, vom ersten Pfad abweichenden, Pfad mit dem Eingang zu verbinden, wenn der erfasste Strom über einem ersten Schwellwert liegt und/oder die erfasste Temperatur über einem zweiten Schwellwert liegt. Zudem betrifft die Erfindung ein Verfahren zum Betrieb einer Schaltschrankanordnung der genannten Art.

### STAND DER TECHNIK

Ein solcher Schutzschalter ist grundsätzlich bekannt. Bekannt ist auch eine Schaltschrankanordnung der oben genannten Art. Beispielsweise offenbart die DE 10 2006 011 127 A1 in diesem Zusammenhang eine Schaltschrankanordnung mit zumindest einem Schaltschrank und einer Schaltschranküberwachungseinrichtung, die zur Überwachung schaltschrankspezifischer Zustandsgrößen einschließlich Temperatur, Feuchte, Zugang, Vibration, Rauch, Strom und/oder Spannung ausgebildet ist. Die Schaltschranküberwachungseinrichtung weist eine im Schaltschrank angeordnete zentrale Überwachungs- und Steuerungskomponente auf, welche mit entsprechenden Sensoren und ansteuerbaren Aktoren und/oder Meldeeinheiten in Verbindung ist. Die zentrale Überwachungs- und Steuerungskomponente ist dabei als Basisstation mit einer drahtlosen Sende-/Empfangsschnittstelle ausgebildet, und die Sensoren sind mit einer drahtlosen Sende- und/oder Empfangsschnittstelle zur drahtlosen Datenübertragung zwischen den Sensoren und der Basisstation ausgestattet.

Die Fernübertragung schaltschrankspezifischer Zustandsgrößen ist also grundsätzlich bekannt. Nachteilig ist daran jedoch, dass die Zustandsgrößen zwar an die Überwachungs- und Steuerungskomponente gemeldet werden, diese jedoch nicht für eine konkretes Betriebsverfahren verwendet werden, sondern es einer Bedienperson überlassen ist, die richtigen Schlüsse aus den erhaltenen Messwerten zu ziehen. Insbesondere geht die DE 10 2006 011 127 A1 nicht auf die Behandlung von Überlasten und/oder Schieflasten beziehungsweise von unsymmetrischen Lasten aus.

Weiterhin offenbart die US 2010/0140061 A1 in diesem Zusammenhang auch eine Anordnung, nach dem Oberbegriff des Anspruchs 1, mit automatischen Transferschaltern, welche die Funktion einer unterbrechungsfreien Stromversorgung hat. Dabei werden Verbraucher von einer Primärstromquelle auf eine Sekundärstromquelle umgeschaltet, wenn die Spannung der Primärstromquelle zusammenbricht.

### OFFENBARUNG DER ERFINDUNG

Eine Aufgabe der Erfindung ist es daher, eine verbesserte Schaltschrankanordnung und ein verbessertes Betriebsverfahren für einen Schaltschrank anzugeben. Insbesondere soll eine Überlastung der verbauten Komponenten vermieden werden, die im Speziellen aufgrund einer Schieflast / unsymmetrischen Last verursacht ist.

Die Aufgabe der Erfindung wird mit einer Schaltschrankanordnung nach Anspruch 1 und mit einem Verfahren zum Betrieb dieser Schaltschrankanordnung nach Anspruch 6 gelöst.

Durch die vorgeschlagenen Maßnahmen wird eine Überlastung der Schutzschalter und der Anlage im Schaltschrank vermieden, und ein Normalbetrieb kann auch nahe einer Überlast lange aufrechterhalten werden. Die Schutzschalter dienen im Wesentlichen nur der Notabschaltung bei Auftreten eines außergewöhnlichen Ereignisses, beispielsweise eines Kurzschlusses am Ausgang des Schaltschranks oder der Abschaltung aufgrund einer Überlast, die durch Pfadumschaltung nicht mehr gehandhabt werden kann. Weiterhin wird sichergestellt, dass der im stromführenden Pfad liegende Schutzschalter nicht nahe der Überlast oder bei geringer Überlast ausschaltet ohne dass die Steuerung eine Umschaltung der Pfade initiiert. Dies hätte zur Folge, dass das am Ausgang angeschlossene Gerät nicht mehr mit elektrischer Energie versorgt wird, obwohl dies über einen Alternativpfad möglich gewesen wäre.

Dies wird dadurch erreicht, dass mit dem ersten Sensor die Temperatur eines Leiters und/oder der durch den Leiter fließende Strom ermittelt und an die Steuerung übermittelt wird. Auf diese Weise können sehr gut Überlasten oder Schieflasten im System erkannt werden. Überschreitet der mit dem ersten Sensor gemessene Strom den ersten Schwellwert und/oder überschreitet die mit dem ersten Sensor gemessene Temperatur den zweiten Schwellwert, dann sendet die Steuerung ein Signal zum Öffnen an einen im ersten Pfad liegenden ersten Schutzschalter und ein Signal zum Schließen an einen im zweiten Pfad liegende zweiten Schutzschalter. Der Ausgang wird demzufolge dann über den zweiten Pfad verbunden, in dem der zweite Schutzschalter liegt. In ganz analoger Weise kann der Ausgang in Folge wieder über den ersten Pfad oder auch über einen anderen Pfad mit dem Eingang verbunden werden.

Eine Überlast in einem Pfad kann nicht nur durch die Auslösecharakteristik und den Nennstrom eines in diesem Pfad befindlichen Schutzschalters bedingt sein, sondern kann auch dadurch verursacht sein, dass eine (Schraub)verbindung in diesem Pfad zu locker sitzt oder sich im Lauf der Zeit lockert. Daher ist es im Speziellen auch von Vorteil, wenn der zumindest eine Ausgang innerhalb des Schaltschranks durch Betätigung der Schutzschalter über einen zweiten, vom ersten Pfad abweichenden, Pfad mit dem Eingang verbunden wird, wenn die Temperatur bei im Wesentlichen gleichem Strom übermäßig ansteigt. Ein "übermäßiger" Anstieg ist insbesondere dadurch gekennzeichnet, dass sie die durch die Leitungswiderstände der elektrischen Leiter und die Übergangswiderstände zwischen zwei Leitern begründete Erwärmung bei ordnungsgemäßer Verbindung derselben um wenigstens 10% übersteigt. Beispielsweise können wiederkehrende zeitliche Verläufe des Stromverbrauchs und der Temperatur (etwa 24h-Zyklen) beziehungsweise auch einzelne Punkte daraus für die oben genannten Auswertung herangezogen werden. Sind die zeitlichen Verläufe des Stromverbrauchs Tag für Tag im Wesentlichen die gleichen, steigt die Temperatur aber langsam und kontinuierlich an, kann mit hoher Sicherheit von einer sich lösenden Verbindung ausgegangen werden.

Je nach Art des am Ausgang angeschlossenen Geräts können für den Wechsel vom ersten Pfad auf den zweiten Pfad eine Phase umgeschaltet werden, zwei Phasen umgeschaltet werden oder drei Phasen umgeschaltet werden.

Durch eine Anordnung des Sensors im Gehäuse des Schutzschalters oder an dessen Anschlüssen, welcher zur Erfassung eines über den Schaltkontakt fließenden Stroms und/oder zur Erfassung einer Temperatur des Schutzschalters ausgebildet ist, kann insbesondere direkt der über einen Schaltkontakt des Schutzschalters fließende Strom respektive direkt eine Temperatur des Schutzschalters ermittelt und an die Steuerung der Schaltschrankanordnung übermittelt werden. Die Pfadumschaltung kann dann besonders nahe an einer Überlast erfolgen.

Die Umschaltung des Pfads mit ausschließlich Schutzschaltern ist zwar vorteilhaft, aber nicht zwingend für die Erfindung. Die Umschaltung zwischen dem ersten Pfad und dem zweiten Pfad kann auch auf andere Weise erfolgen, beispielsweise durch Einbeziehung von Schaltern ohne Schutzfunktion oder von speziell ausgebildeten Umschaltern.

Weitere vorteilhafte Ausgestaltungen und Weiterbildungen der Erfindung ergeben sich aus den Unteransprüchen sowie aus der Beschreibung in Zusammenschau mit den Figuren.

Günstig ist es, wenn der zumindest eine Sensor im ersten Pfad angeordnet ist. Die Pfadumschaltung kann daher nahe an der Grenze zur Überlast im ersten Pfad durchgeführt werden.

Vorteilhaft ist es weiterhin, wenn der zumindest eine Sensor im Bereich eines ersten Schutzschalters angeordnet ist, welcher ebenfalls im ersten Pfad liegt. Besonders vorteilhaft ist es in diesem Zusammenhang, wenn der kürzeste Abstand zwischen dem zumindest einen Sensor und dem ersten Schutzschalter maximal 100 mm beträgt. Dies begünstigt ebenfalls eine Pfadumschaltung nahe an der Überlast. Insbesondere wird der von Überlast bedrohte Schutzschalter durch die Pfadumschaltung direkt entlastet. In gleicher Weise ist es von Vorteil, wenn alternativ oder zusätzlich der kürzeste Abstand zwischen dem zumindest einen Sensor und einer Verschraubung im ersten Pfad maximal 100 mm beträgt. Auf diese Weise kann ermittelt werden, ob eine Verschraubung von Stromleitern im ersten Pfad noch ausreichend fest angezogen ist. Ist dies nicht der Fall, so kann eine Umschaltung von dem Pfad, der aufgrund der lockeren Verschraubung überlastet ist, auf einen Alternativpfad erfolgen.

Günstig ist es weiterhin, wenn die Strombelastbarkeit für den ersten und zweiten Pfad gleich groß ist. Insbesondere kann dies dadurch bewerkstelligt werden, dass ein Nennstrom eines im ersten Pfad liegenden ersten Schutzschalters gleich groß ist wie ein Nennstrom eines im zweiten Pfad liegenden zweiten Schutzschalters. Auf diese Weise ist das am Ausgang des Schaltschranks angeschlossene Gerät von der Umschaltung des Pfads nicht oder kaum betroffen.

Günstig ist es darüber hinaus, wenn die am Ausgang anliegende Spannung für den ersten und zweiten Pfad gleich hoch ist. Dies ist eine weitere Maßnahme, die dazu beiträgt, dass das am Ausgang des Schaltschranks angeschlossene Gerät von der Umschaltung des Pfads nicht oder kaum betroffen ist.

Günstig ist es zudem, wenn die (absolute) Phasenlage der an einem Anschluss des Ausgangs anliegenden Spannung für den ersten Pfad und den zweiten Pfad unterschiedlich ist. Dadurch kann die Pfadumschaltung durch einfache Maßnahmen realisiert werden. Beispielsweise ergibt sich bei einer Umschaltung eines einphasig an der Phase L1 und dem Nullleiter N eines Dreiphasennetzes betriebenen Geräts auf die Phase L2 eine Phasenverschiebung von 120°.

Besonders vorteilhaft ist es schließlich, wenn die relative Phasenlage der zwischen Anschlüssen des Ausgangs anliegenden Spannungen für den ersten Pfad und den zweiten Pfad gleich ist. Beispielsweise kann ein dreiphasig betriebenes Gerät von den Phasen L1, L2, L3 auf die Phasen L2, L3, L1 geschaltet werden, wodurch sich absolut gesehen eine Phasenverschiebung von wiederum 120° ergibt, die relative Phasenverschiebung zwischen den Ausgängen jedoch gleich bleibt, da die Phasenverschiebungen zwischen L1 und L2, L2 und L3 sowie L3 und L1 jeweils 120° betragen. Diese Maßnahme ist insbesondere dann von Vorteil, wenn es sich bei dem am Ausgang angeschlossenen Gerät um einen Drehstrommotor handelt oder das angeschlossene Gerät solche Motoren umfasst, da es dann nicht zu einer unerwünschten Umkehrung der Drehrichtung des Motors kommt.

An dieser Stelle wird angemerkt, dass sich die zur Schaltschrankanordnung offenbarten Varianten und daraus ergebenden Vorteile gleichermaßen auf das Betriebsverfahren für den Schaltschrank respektive auf den Schutzschalter beziehen und umgekehrt.

### KURZE BESCHREIBUNG DER FIGUREN

Die vorliegende Erfindung wird nachfolgend anhand der in den schematischen Figuren der Zeichnung angegebenen Ausführungsbeispiele näher erläutert. Es zeigen dabei:
- Fig. 1: ein erstes, schematisch dargestelltes Beispiel einer Schaltschrankanordnung für ein einphasig angeschlossenes Gerät;
- Fig. 2: ähnlich wie Fig. 1, nur mit drei möglichen Pfaden;
- Fig. 3: ein zweites, schematisch dargestelltes Beispiel einer Schaltschrankanordnung für ein zweiphasig angeschlossenes Gerät;
- Fig. 4: ein weiteres, schematisch dargestelltes Beispiel einer Schaltschrankanordnung für ein dreiphasig angeschlossenes Gerät;
- Fig. 5: eine Vorderansicht einer Schaltschrankanordnung, aus der eine vorteilhafte Position der Sensoren in Relation zu einem Schutzschalter hervorgeht;
- Fig. 6: einen Ausschnitt aus einer weiteren beispielhaften Schaltschrankanordnung von schräg hinten und
- Fig. 7: den Ausschnitt aus Fig. 6 etwas mehr von der Seite.

### DETAILIERTE BESCHREIBUNG DER ERFINDUNG

Fig. 1 zeigt ein erstes, schematisch dargestelltes Beispiel einer Schaltschrankanordnung 1a, welche einen Eingang E zum Anschluss des Schaltschranks 1 an ein Energieversorgungsnetz umfasst, einen Ausgang A, welcher der Versorgung eines daran angeschlossenen Geräts mit elektrischer Energie dient, sowie mehrere elektrische Leiter 2 und mehrere in deren Verlauf angeordnete Schutzschalter 3a, 3b, mit denen der Eingang E mit dem zumindest einen Ausgang A über einen ersten Pfad elektrisch verbindbar ist. Die elektrischen Leiter 2 sind hier den drei Phasen L1, L2 und L3 sowie dem Nullleiter N eines Dreiphasennetzes zugeordnet.

Weiterhin umfasst die Schaltschrankanordnung 1a zwei auf den elektrischen Leitern 2 angeordnete Sensoren 4a, 4b, welche für die Erfassung eines Messwerts für einen durch die Leiter 2 fließenden Strom und/oder eines Messwerts für eine Temperatur der Leiters 2 eingerichtet sind. Schließlich umfasst die Schaltschrankanordnung 1a auch eine Steuerung 5, welche dazu eingerichtet ist, den zumindest einen Ausgang A innerhalb des Schaltschranks 1 durch Betätigung der Schutzschalter 3a, 3b über einen zweiten, vom ersten Pfad abweichenden, Pfad mit dem Eingang E zu verbinden, wenn der erfasste Strom über einem ersten Schwellwert liegt und/oder die erfasste Temperatur über einem zweiten Schwellwert liegt.

Die Funktion der in der Fig. 1 dargestellten Schaltschrankanordnung 1a ist wie folgt: Vorerst wird von einem Zustand ausgegangen, in dem der erste Schutzschalter 3a geschlossen und der zweite Schutzschalter 3b offen ist. Der Ausgang A ist demzufolge über einen ersten Pfad, in dem der erste Schutzschalter 3a liegt, mit dem Eingang E verbunden. Beispielsweise liegt zwischen den Phasen L1, L2 und L3 jeweils eine Spannung von 400 V an, zwischen einer Phase L1, L2, L3 und dem Nullleiter N eine Spannung von 230 V. Am Ausgang A ist demzufolge ein elektrisches Gerät betreibbar, dass für eine Spannung von 230 V und einphasigen Betrieb ausgelegt ist.

Mit dem ersten Sensor 4a wird die Temperatur des Leiters 2 und/oder der durch den Leiter 2 und den ersten Schutzschalter 3a fließende Strom ermittelt sowie mit Hilfe der punktiert dargestellten Datenleitungen an die Steuerung 5 übermittelt. Überschreitet der mit dem ersten Sensor 4a gemessene Strom den ersten Schwellwert und/oder überschreitet die mit dem ersten Sensor 4a gemessene Temperatur den zweiten Schwellwert, dann sendet die Steuerung 5 ein Signal zum Öffnen an den ersten Schutzschalter 3a und ein Signal zum (synchronen) Schließen an den zweiten Schutzschalter 3b. Der Ausgang wird demzufolge dann über den zweiten Pfad verbunden, in dem der zweite Schutzschalter 3b liegt. Unter "synchronem" Öffnen/Schließen kann insbesondere ein gleichzeitiges oder leicht verzögertes Schalten verstanden werden. Im Speziellen fällt darunter auch ein Schalten in aufeinanderfolgenden Nulldurchgängen verschiedener Phasen L1, L2, L3. Der Verbraucher sollte von der Umschaltung nach Möglichkeit nicht oder nur wenig beeinflusst sein.

In ganz analoger Weise wird mit dem zweiten Sensor 4b die Temperatur des Leiters 2 und/oder der durch den Leiter 2 und den zweiten Schutzschalter 3b fließende Strom ermittelt sowie mit Hilfe der punktiert dargestellten Datenleitungen an die Steuerung 5 übermittelt. Überschreitet der mit dem zweiten Sensor 4a gemessene Strom den ersten Schwellwert und/oder überschreitet die mit dem ersten Sensor 4a gemessene Temperatur den zweiten Schwellwert, dann sendet die Steuerung 5 ein Signal zum Öffnen an den zweiten Schutzschalter 3b und ein Signal zum Schließen an den ersten Schutzschalter 3a. Der Ausgang wird demzufolge wieder über den ersten Pfad verbunden, in dem der erste Schutzschalter 3a liegt.

Durch die vorgeschlagenen Maßnahmen wird eine Überlastung der Schutzschalter 3a und 3b vermieden, und ein Normalbetrieb kann auch nahe der Überlast lange aufrechterhalten werden Die Schutzschalter 3a und 3b dienen im Wesentlichen nur der Notabschaltung bei Auftreten eines außergewöhnlichen Ereignisses.

Zur Erreichung des angegebenen Ziels weisen die Schutzschalter 3a, 3b jeweils einen Überstromauslöser auf, welche dazu eingerichtet sind, Schaltkontakte der Schutzschalter 3a, 3b voneinander zu trennen, sobald ein Strom über die Schaltkontakte über einem dritten Schwellwert liegt, wobei der erste Schwellwert unterhalb des dritten Schwellwerts liegt. Auf diese Weise wird sichergestellt, dass der im stromführenden Pfad liegende Schutzschalter 3a, 3b nicht nahe der Überlast oder bei geringer Überlast ausschaltet, ohne dass die Steuerung 5 eine Umschaltung der Pfade initiiert. Dies hätte zur Folge, dass das am Ausgang A angeschlossene Gerät nicht mehr mit elektrischer Energie versorgt wird, obwohl dies über einen Alternativpfad möglich gewesen wäre.

Alternativ oder zusätzlich weisen die Schutzschalter 3a, 3b zur Erreichung des angegebenen Ziels jeweils einen Temperaturauslöser auf, welche dazu eingerichtet sind, Schaltkontakte der Schutzschalter 3a, 3b voneinander zu trennen, sobald eine Temperatur des Temperaturauslösers über einem vierten Schwellwert liegt, wobei der zweite Schwellwert unterhalb des vierten Schwellwerts liegt. Auf diese Weise wird ebenfalls sichergestellt, dass der im stromführenden Pfad liegende Schutzschalter 3a, 3b nicht wegen Überlastung ausschaltet ohne dass die Steuerung eine Umschaltung der Pfade initiiert.

Für das an den Ausgang A angeschlossene Gerät hat die Umschaltung vom ersten Pfad auf den zweiten Pfad oder umgekehrt kaum Auswirkungen. So ist zum Beispiel die am Ausgang A anliegende Spannung für den ersten und zweiten Pfad gleich hoch (im konkreten Beispiel nämlich 230V). Allerdings ist die (absolute) Phasenlage der am Ausgang A anliegenden Spannung für den ersten Pfad und den zweiten Pfad unterschiedlich (im konkreten Beispiel ist diese um 120° geändert). Für die allermeisten Geräte, zum Beispiel für ohmsche Verbraucher, ist eine bestimmte Phasenlage jedoch völlig unerheblich. Von Vorteil ist es auch, wenn die Strombelastbarkeit für den ersten und zweiten Pfad gleich groß ist. Dazu kann ein Nennstrom des im ersten Pfad liegenden ersten Schutzschalters 3a gleich groß sein wie ein Nennstrom des im zweiten Pfad liegenden zweiten Schutzschalters 3b.

Damit für den im ersten Pfad liegenden ersten Sensor 4a im Wesentlichen dieselben Bedingungen vorliegen wie für den im ersten Pfad liegenden ersten Schutzschalter 3a, ist es von Vorteil, wenn der erste Sensor 4a im Bereich des ersten Schutzschalters 3a liegt, also nahe diesem angeordnet ist. Vorzugsweise ist der erste Sensor 4a nicht weiter vom ersten Schutzschalter 3a entfernt ist als 100 mm, wobei auf den kürzesten Abstand zwischen dem Sensor 4a und dem ersten Schutzschalter 3a Bezug genommen wird (siehe auch die Figuren. 5 bis 7). Ähnliche Erwägungen gelten natürlich auch für den zweiten Schutzschalter 3b und den zweiten Sensor 4b.

In gleicher Weise ist es von Vorteil, wenn alternativ oder zusätzlich der kürzeste Abstand zwischen dem Sensor 4a und einer Verschraubung im ersten Pfad maximal 100 mm beträgt. Auf diese Weise kann mit dem Sensor 4a ermittelt werden, ob die genannte Verschraubung im ersten Pfad noch ausreichend fest angezogen ist. Ist dies nicht der Fall, so kann eine Umschaltung von dem Pfad, der aufgrund der lockeren Verschraubung überlastet ist, auf einen Alternativpfad erfolgen (siehe auch die Figuren 6 und 7).

Auch wenn eine Anordnung der Sensoren 4a, 4b nahe an den Schutzschaltern 3a, 3b und/oder nahe an Verschraubungen von Vorteil ist, so können auch Ströme/Temperaturen in anderen Bereichen der Schaltschrankanordnung 1a für die Pfadumschaltung relevant sein, und die Sensoren 4a, 4b können demzufolge in anderen Bereichen derselben angeordnet sein. Denkbar ist natürlich auch, dass zusätzlich zu den Sensoren 4a, 4b auch noch weitere Sensoren vorhanden sind, deren Signal von der Steuerung 5 verarbeitet wird. Beispielsweise kann ein Sensor vorgesehen sein, welcher die Lufttemperatur innerhalb der Schaltschrankanordnung 1a ermittelt, und die Pfadumschaltung beeinflusst. Desgleichen können auch Sensoren für andere Parameter, wie Strom, Spannung, usw. vorgesehen sein.

Fig. 2 zeigt nun ein zweites, schematisch dargestelltes Beispiel einer Schaltschrankanordnung 1b, welche der in der Fig. 1 dargestellten Schaltschrankanordnung 1a sehr ähnlich ist. Im Unterschied dazu ist der Ausgang A nun aber mit allen drei Phasen L1, L2 und L3 verbindbar, und nicht nur mit den Phasen L1 und L2. Dabei wird einer der drei Schutzschalter 3a..3c geschlossen, die anderen bleiben offen. Insgesamt stehen somit drei verschiedene Pfade zur Verfügung, und eine Pfadumschaltung ist demzufolge noch flexibler. Die Steuerung 5 kann bei drohender Überlast in einem Pfad auf den Pfad mit der geringsten Belastung umschalten.

Fig. 3 zeigt ein weiteres schematisch dargestelltes Beispiel einer Schaltschrankanordnung 1c, welche den vorgenannten Schaltschrankanordnungen 1a und 1b ähnlich ist. Nun wird der Ausgang A aber an zwei Phasen angeschaltet, wodurch an diesem eine Spannung von (vorzugsweise) 400V anliegt. Konkret verläuft ein erster Pfad über den ersten Schalter 3a und den dritten Schalter 3c, ein zweiter Pfad über den zweiten Schalter 3b und den vierten Schalter 3d. Demzufolge ist auf den Ausgang A die Spannung zwischen den Phasen L1 und L2 oder zwischen L2 und L3 geschaltet. Bei Auswahl des ersten Pfads schließt die Steuerung 5 die Schalter 3a, 3c und öffnet die Schalter 3b, 3d. Bei Auswahl des zweiten Pfads ist es umgekehrt.

Ein weiterer Unterschied zu den vorangegangenen Beispielen besteht darin, dass nicht alle Schalter 3a..3d zwangsläufig Schutzschalter sein müssen. Beispielsweise sind der erste Schalter 3a und der vierte Schalter 3d als einfache Schalter ohne Schutzfunktion hinsichtlich Überstrom und/oder Übertemperatur ausgebildet. Lediglich der zweite Schalter 3b und der dritte Schalter 3c haben in diesem Beispiel eine solche Funktion. Dies ist jedoch ausreichend, da sich auf diese Weise im ersten Pfad und im zweiten Pfade jeweils ein Schutzschalter 3b, 3c befindet, welcher den Stromkreis im Notfall trennt.

Bei diesem Beispiel ist die am Ausgang A anliegende Spannung für den ersten und zweiten Pfad gleich hoch (im konkreten Beispiel nämlich 400V). Die absolute Phasenlage der am Ausgang A anliegenden Spannung für den ersten Pfad und den zweiten Pfad ist wiederum unterschiedlich (im konkreten Beispiel wird sie wiederum um 120° gedreht), die relative Phasenlage jedoch gleich, da sowohl zwischen den Phasen L1 und L2 als auch zwischen den Phasen L2 und L3 ein Phasenwinkel von 120° liegt. Vorzugsweise kann auch die Strombelastbarkeit für den ersten und zweiten Pfad gleich groß sein, das heißt insbesondere ein Nennstrom des im ersten Pfad liegenden zweiten Schutzschalters 3a kann gleich groß sein wie ein Nennstrom des im zweiten Pfad liegenden dritten Schutzschalters 3c.

Fig. 4 zeigt ein weiteres schematisch dargestelltes Beispiel einer Schaltschrankanordnung 1d, welche den bisher vorgestellten Schaltschrankanordnungen 1a..1c ähnlich ist. Der Ausgang A ist nun aber für dreiphasig angeschlossene Geräte geeignet. In diesem Fall kann der Ausgang mit den Phasen L1, L2, L3 (erster Pfad) oder L2, L3, L1 (zweiter Pfad) verbunden werden. Dazu werden entweder die Schalter 3a, 3c, 3d oder die Schalter 3b, 3d, 3f geschlossen. Diese Maßnahme ist vor allem dann sinnvoll, wenn die an den Ausgang A angeschlossene Last unsymmetrisch ist und die Phasen L1, L2, L3 ungleichmäßig belastet. Fließt zum Beispiel bei Schaltung des Ausgangs A über den ersten Pfad ein übermäßig hoher Strom über die Phase L1, so verschiebt die Umschaltung auf den zweiten Pfad diese Belastung auf die Phase L2. Die Phase L1 kann dann abkühlen und ein Zurückschalten des Pfads ermöglichen.

Ein weiterer Unterschied der in der Fig. 4 dargestellten Schaltschrankanordnung 1d besteht darin, dass die Steuerung 5 nicht über Datenleitungen mit den Schaltern 3a..3f und den Sensoren 4a..4c verbunden ist, sondern die Kommunikation zu diesen drahtlos erfolgt. Denkbar wäre natürlich auch ein Mischbetrieb, in dem ein Teil der Schalter 3a..3f / der Sensoren 4a..4c drahtlos an die Steuerung 5 angebunden ist und der verbleibende Teil per Draht.

Ein Unterschied besteht auch darin, dass die Sensoren 4a..4c nicht jeweils einem Schalter 3a..3f zugeordnet sind, sondern jeweils zwei Schaltern 3a..3f. Nachdem die Steuerung 5 Kenntnis über den gerade geschalteten Pfad hat, kann sie auch die von den Sensoren 4a..4c erhaltenen Messwerte (insbesondere für den Strom) den jeweiligen Schaltern 3a..3f zuordnen. In diesem Beispiel wird angenommen, dass alle Schalter 3a..3f als Schutzschalter ausgebildet sind. Für die Unterbrechung des Stromkreises im Überlastfall wäre es an sich aber auch ausreichend, wenn vier Schalter 3a..3f als Schutzschalter ausgebildet sind, beispielsweise die Schalter 3a..3d.

Auch in diesem Beispiel ist die am Ausgang A anliegende Spannung für den ersten und zweiten Pfad gleich hoch (im konkreten Beispiel nämlich jeweils 400V). Die absolute Phasenlage der am Ausgang A anliegenden Spannung für den ersten Pfad und den zweiten Pfad ist wiederum unterschiedlich (im konkreten Beispiel wird diese wieder um 120° gedreht), jedoch ist die relative Phasenlage zwischen den einzelnen Anschlüssen des Ausgangs A jeweils gleich. Dies ist zum Beispiel dann von Vorteil, wenn am Ausgang Drehstrommotoren betrieben werden, deren Drehrichtung sich bei der Pfadumschaltung nicht ändern soll. Vorzugsweise kann auch die Strombelastbarkeit für den ersten und zweiten Pfad gleich groß sein, das heißt insbesondere ein Nennstrom der im ersten Pfad liegenden Schutzschalter 3a, 3c, 3e kann gleich groß sein wie ein Nennstrom der im zweiten Pfad liegenden Schutzschalters 3b, 3d, 3f.

Zusammenfassend kann gesagt werden, dass für den Wechsel vom ersten Pfad auf den zweiten Pfad in den Beispielen nach Fig. 1 und Fig. 2 eine Phase umgeschaltet wird, in dem Beispiel nach Fig. 3 zwei Phasen und in dem Beispiel nach Fig. 4 drei Phasen.

Fig. 5 zeigt nun eine beispielhafte Schaltschrankanordnung 1e in Vorderansicht. In einen Rahmen 6 sind drei Schutzschalter 3a..3c eingebaut und über die Stromleiter 2, welche horizontal und vertikal verlaufende Stromschienen ("bus bars") bilden, mit dem Eingang E verbunden. In der bereits beschriebenen Weise kann der Eingang E über die Stromleiter 2 und die Schutzschalter 3a..3c elektrisch mit einem nicht dargestellten Ausgang A verbunden werden.

Darüber hinaus sind dem Schutzschalter 3a beispielhaft drei Sensoren 4a..4c zugeordnet die auf den Phasen L1..L3 befestigt sind. Beispielsweise können diese auf dem Stromleiter 2 angeschraubt oder beispielsweise mit einer Klammer befestigt sein. Vorteilhaft ist es auch, wenn die Sensoren 4a..4c die für den ihren Betrieb nötige Energie direkt aus den Stromleitern 2 beziehen, beispielsweise in an sich bekannter Weise durch induktive Energieübertragung.

Wie bereits erwähnt, sind die Sensoren 4a..4c vorzugsweise im Bereich des Schutzschalters 3a angeordnet und nicht weiter von diesem entfernt als 100 mm. In der Fig. 5 ist dazu der Abstand s eingezeichnet. Das heißt, vorzugsweise gilt s ≤ 100 mm.

Selbstverständlich können auch den anderen Schutzschaltern 3b und 3c Sensoren 4a..4c zugeteilt sein und selbstverständlich können Sensoren 4a..4c auch an anderer Stelle im Schaltschrank angeordnet und mit einer Steuerung 5 verbunden sein. Im Hinblick auf die Steuerung 5 ist generell zu erwähnen, dass diese innerhalb eines Schaltschranks oder auch außerhalb desselben angeordnet sein kann. In beiden Fällen umfasst ein Schaltschrank die Schutzschalter 3b und 3c und die Sensoren 4a..4c, und die Schaltschrankanordnung umfasst den Schaltschrank und die Steuerung 5. Ist die Steuerung 5 im Schaltschrank integriert, so sind Schaltschrank und Schaltschrankanordnung identisch.

Wenn die Steuerung 5 außerhalb des Schaltschranks angeordnet ist, kann sie insbesondere auch Teil eines größerer Überwachungs- oder Steuersystems sein. Beispielsweise kann sie als Teil einer Software ausgebildet sein, die einem Computer abläuft. Denkbar ist auch, dass sie als im Wesentlichen autarke Steuerung ausgebildet ist, welche Schaltzustände und dergleichen an ein übergeordnetes System weitermeldet. Insbesondere kann sie dabei auch einen Mikroprozessor oder Mikrocontroller umfassen. Die Kommunikation zu einem übergeordneten System kann leitungsgebunden oder per Funk (insbesondere über ein Mobilfunknetz) erfolgen.

Die Figuren 6 und 7 zeigen abschließend einen Ausschnitt aus einem weiteren beispielhaften Schaltschrank 1f aus verschiedenen Blickwinkeln. Aus den beiden Figuren ist gut erkennbar, dass ein Sensor 4a, 4b auch auf den horizontal verlaufenden Stromleitern 2 angeordnet sein kann. In den Figuren 6 und 7 sind insbesondere die kürzesten Abstände zu beispielhaften Sensoren eingetragen, konkret der Abstand s₁ zum Sensor 4a, der Abstand s₂ zum Sensor 4b und der Abstand s₃ zum Sensor 4c. Die minimalen Abstände s₁ und s₂ verlaufen dabei in allgmeiner Richtung, der minimale Abstand s₃ in horizontaler Richtung.

An dieser Stelle wird angemerkt, dass die Figuren 6 und 7 insbesondere auch für die Darstellung dienen, wie der kürzeste Abstand s₁..s₃ zu messen ist und dass der kürzeste Abstand s₁..s₃ in allgemeiner Lage liegen kann. Aus der Fig. 6 ist im Speziellen auch erkennbar, dass der Sensor 4b der Verschraubung 7 näher liegt als dem Schutzschalter 3a. Vorzugsweise ist Sensor 4b nicht weiter von der Verschraubung 7 entfernt als 100 mm. Das heißt es gilt vorzugsweise s₄ ≤ 100 mm, und der Abstand s₂ kann auch 100 mm übersteigen.

Die in den Figuren 1 bis 7 dargestellten Beispiele soll im Wesentlichen das vorgeschlagene Wirkprinzip der Umschaltung von Strompfaden verdeutlichen. In der Praxis sind Schaltschrankaufbauten in der Regel deutlich komplexer, und es ist eine Vielzahl an Geräten an mehrere Ausgänge A angeschlossen. Sehr häufig sind diese nach dem Stand der Technik jeweils einer Phase fix zugeordnet, und bei Auftreten einer Überbelastung schaltet der zugeordnete Schutzschalter 3a, 3b aus. Mit Hilfe der vorgeschlagenen Steuerung 5 ist es aber möglich, Schieflasten zu erkennen und präventiv zu reagieren. Dazu werden Redundanzen in der Schaltschrankanordnung 1a..1f dazu genutzt, partielle Überbelastungen, welche auf lange Sicht eine Notabschaltung durch die Schutzschalter 3a..3c verursachen können, durch Umleitung der Stromversorgung in der Schaltschrankanordnung 1a zu vermeiden. Zudem können auch ein Alarm ausgelöst oder eine Warnmeldung ausgegeben beziehungsweise abgesetzt werden. Dieser Alarm oder diese Warnmeldung kann insbesondere dazu dienen, weitere Maßnahmen zum Abwenden einer Abschaltung durch die Schutzschalter 3a..3c zu ergreifen. Beispielsweise kann der Verbrauch der am Schaltschrank angeschlossenen Lasten durch ein übergeordnetes Leitsystem oder auch durch Intervention von Bedienpersonal reduziert werden. Insbesondere können dazu Verbraucher geringer Wichtigkeit ausgeschaltet werden.

Als konkretes Beispiel wird angenommen, dass die drei Phasen L1, L2 und L3 eine Strombelastbarkeit von jeweils 5kA aufweisen und in den drei Phasen L1, L2 und L3 Schutzschalter 3a..3c mit jeweils 5kA Nennstrom angeordnet sind. Durch unsymmetrische Belastung teilt sich der Strom auf die Phasen ungleichmäßig auf, sodass die Phase L1 mit knapp 5kA, die Phase L2 mit rund 4kA und die Phase L3 mit rund 3kA belastet wird. An der Phase 5kA ist eine Notausschaltung durch den Schutzschalter 3a daher langfristig zu erwarten. Dies hätte einen unerwünschten Stillstand der daran angeschlossenen Geräte zur Folge. Durch Umschalten den Pfade innerhalb der Schaltschrankanordnung kann ein Teil der Belastung der Phase L1 an einen andere Phase übertragen werden, beispielsweise an die Phase L3. In einem günstigen Fall können die Ausgänge A so geschaltet werden, dass sich eine symmetrische Belastung der Phasen L1..L3 von jeweils 4kA ergibt. Auch wenn dies nicht möglich ist und eine Schieflast unvermeidlich ist, so kann eine Notausschaltung durch einen Schutzschalter 3a..3c durch ein Umschalten der Pfade, so wie dies in der Fig. 4 erläutert ist, in aller Regel vermieden oder wenigstens hinausgezögert werden.

Generell ist anzumerken, dass die Anwendung einer Hysterese für die ersten und zweiten Schwellwerte in den verschiedenen Pfaden vorteilhaft ist, um ein rasches Umschalten von Pfaden zu vermeiden,

Anzumerken ist auch, dass die Sensoren 4a..4c nicht notgedrungen außerhalb der Schutzschalter 3a..3f angeordnet sein müssen, sondern auch von diesem umfasst sein können. Das heißt, ein Schutzschalter 3a..3f weist dann neben dem Stromauslöser, welcher häufig als elektrodynamischer Auslöser ausgeführt ist, und dem Temperaturauslöser, welcher häufig als Bimetallauslöser ausgeführt ist, einen Sensor 4a..4c zur Erfassung des Stroms durch den Schutzschalter 3a..3f und/oder der Temperatur des Schutzschalters 3a..3f auf. Dieser kann wiederum per Draht oder über Funk mit einer Steuerung 5 kommunizieren.

Abschließend wird angemerkt, dass der Schaltschrank 1 respektive dessen Bauteile nicht notwendigerweise maßstäblich dargestellt sind und diese daher auch andere Proportionen aufweisen können. Weiterhin kann der Schaltschrank 1 auch mehr oder weniger Bauteile als dargestellt umfassen. Lageangaben (z.B. "oben", "unten", "links", "rechts", etc.) sind auf die jeweils beschriebene Figur bezogen und sind bei einer Lageänderung sinngemäß an die neue Lage anzupassen. Schließlich wird angemerkt, dass sich die obigen Ausgestaltungen und Weiterbildungen der Erfindung auf beliebige Art und Weise kombinieren lassen.

## Patentansprüche

1. Schaltschrankanordnung (1a..1f), umfassend
- einen Schaltschrank,
- einen mehrpoligen Eingang (E) zum Anschluss des Schaltschranks an ein Energieversorgungsnetz,
- zumindest einen mehrpoligen Ausgang (A), welcher der Versorgung eines daran angeschlossenen Geräts mit elektrischer Energie dient,
- mehrere elektrische Leiter (2, L1..L3, N) und mehrere in deren Verlauf angeordnete Schutzschalter (3a..3f), mit denen Pole des Eingangs (E) mit Polen des zumindest einen Ausgangs (A) über einen ersten Pfad elektrisch verbindbar sind,
- zumindest einen auf einem der elektrischen Leiter (2, L1..L3, N) und im ersten Pfad angeordneten Sensor (4a..4c), welcher für die Erfassung eines Messwerts für einen durch den Leiter (2, L1..L3, N) im ersten Pfad fließenden Strom und/oder eines Messwerts für eine Temperatur des Leiters (2, L1..L3, N) im ersten Pfad eingerichtet ist, und
- eine Steuerung (5), welche dazu eingerichtet ist, den zumindest einen Ausgang (A) innerhalb des Schaltschranks durch Betätigung der Schutzschalter (3a..3f) über einen zweiten, vom ersten Pfad abweichenden, Pfad mit dem Eingang (E) zu verbinden, wenn der Sensor Strom erfasst und der erfasste Strom über einem ersten Schwellwert liegt und/oder wenn der Sensor Temperatur erfasst und die erfasste Temperatur über einem zweiten Schwellwert liegt,
**dadurch gekennzeichnet,**
- **dass** einer der Schutzschalter (3a..3f) einen Überstromauslöser aufweist, welcher dazu eingerichtet ist, zumindest einen Schaltkontakt des Schutzschalters (3a..3f) zu öffnen, wenn ein Strom über den zumindest einen Schaltkontakt über einem dritten Schwellwert liegt, und der erste Schwellwert unterhalb des dritten Schwellwerts liegt und/oder
- **dass** einer der Schutzschalter (3a..3f) einen Temperaturauslöser aufweist, welcher dazu eingerichtet ist, zumindest einen Schaltkontakt des Schutzschalters (3a..3f) zu öffnen, wenn eine Temperatur des Temperaturauslösers über einem vierten Schwellwert liegt, und der zweite Schwellwert unterhalb des vierten Schwellwerts liegt.

2. Schaltschrankanordnung (1a..1f) nach Anspruch 1, **dadurch gekennzeichnet, dass** der zumindest eine Sensor (4a..4c) im Bereich eines ersten Schutzschalters (3a..3f) angeordnet ist, welcher ebenfalls im ersten Pfad liegt und der kürzeste Abstand zwischen dem zumindest einen Sensor (4a..4c) und dem ersten Schutzschalter (3a..3f) somit maximal 100 mm beträgt.

3. Schaltschrankanordnung (1a..1f) nach Anspruch 2, **dadurch gekennzeichnet, dass** diese eine Verschraubung (7) im ersten Pfad umfasst und dass der kürzeste Abstand (s, s₁..s₃) zwischen dem zumindest einen Sensor (4a..4c) und dem ersten Schutzschalter (3a..3f) maximal 100 mm und/oder der kürzeste Abstand (s₄) zwischen dem zumindest einen Sensor (4a..4c) und der Verschraubung (7) im ersten Pfad maximal 100 mm beträgt.

4. Schaltschrankanordnung (1a..1f) nach einem der Ansprüche 1 bis 3, **dadurch gekennzeichnet, dass** die Strombelastbarkeit für den ersten und zweiten Pfad gleich groß ist.

5. Schaltschrankanordnung (1a..1f) nach Anspruch 4, **dadurch gekennzeichnet, dass** ein Nennstrom eines im ersten Pfad liegenden ersten Schutzschalters (3a..3f) gleich groß ist wie ein Nennstrom eines im zweiten Pfad liegenden zweiten Schutzschalters (3a..3f).

6. Verfahren zum Betrieb eines Schaltschranks, welcher
- einen mehrpoligen Eingang (E) zum Anschluss des Schaltschranks an ein Energieversorgungsnetz umfasst,
- zumindest einen mehrpoligen Ausgang (A), welcher der Versorgung eines daran angeschlossenen Geräts mit elektrischer Energie dient,
- mehrere elektrische Leiter (2, L1..L3, N) und mehrere in deren Verlauf angeordnete Schutzschalter (3a..3f), mit denen Pole des Eingangs (E) mit Polen des zumindest einen Ausgangs (A) über einen ersten Pfad elektrisch verbindbar sind,
- zumindest einen auf einem der elektrischen Leiter (2, L1..L3, N) und im ersten Pfad angeordneten Sensor (4a..4c), welcher einen Messwert für einen durch den Leiter (2, L1..L3, N) im ersten Pfad fließenden Strom und/oder einen Messwert für eine Temperatur des Leiters (2, L1..L3, N) im ersten Pfad erfasst, und
- der zumindest eine Ausgang (A) innerhalb des Schaltschranks durch Betätigung der Schutzschalter (3a..3f) über einen zweiten, vom ersten Pfad abweichenden, Pfad mit dem Eingang (E) verbunden wird, wenn der Sensor Strom erfasst und der erfasste Strom über einem ersten Schwellwert liegt und/oder wenn der Sensor Temperatur erfasst und die erfasste Temperatur über einem zweiten Schwellwert liegt.
**dadurch gekennzeichnet,**
- **dass** ein Überstromauslöser eines der Schutzschalter (3a..3f) zumindest einen Schaltkontakt des Schutzschalters (3a..3f) öffnet, wenn ein Strom über den zumindest einen Schaltkontakt über einem dritten Schwellwert liegt, wobei der erste Schwellwert unterhalb des dritten Schwellwerts liegt und/oder
- **dass** ein Temperaturauslöser eines der Schutzschalter (3a..3f) zumindest einen Schaltkontakt des Schutzschalters (3a..3f) öffnet, wenn eine Temperatur des Temperaturauslösers über einem vierten Schwellwert liegt, wobei der zweite Schwellwert unterhalb des vierten Schwellwerts liegt.

7. Verfahren nach Anspruch 6, **dadurch gekennzeichnet, dass** für den Wechsel vom ersten Pfad auf den zweiten Pfad ein im ersten Pfad liegender erster Schutzschalter (3a..3f) ausgeschaltet und ein im zweiten Pfad liegender zweiter Schutzschalter (3a..3f) eingeschaltet wird.

8. Verfahren nach Anspruch 6 oder 7, **dadurch gekennzeichnet, dass** die am Ausgang (A) anliegende Spannung für den ersten und zweiten Pfad gleich hoch ist.

9. Verfahren nach einem der Ansprüche 6 bis 8, **dadurch gekennzeichnet, dass** die Phasenlage der an einem Anschluss des Ausgangs (A) anliegenden Spannung für den ersten Pfad und den zweiten Pfad unterschiedlich ist.

10. Verfahren nach einem der Ansprüche 6 bis 8, **dadurch gekennzeichnet, dass** die relative Phasenlage der zwischen Anschlüssen/Polen des Ausgangs (A) anliegenden Spannungen für den ersten Pfad und den zweiten Pfad gleich ist.

11. Verfahren nach einem der Ansprüche 6 bis 10, **dadurch gekennzeichnet, dass** der zumindest eine Ausgang (A) innerhalb des Schaltschranks durch Betätigung der Schutzschalter (3a..3f) über einen zweiten, vom ersten Pfad abweichenden, Pfad mit dem Eingang (E) verbunden wird, wenn der Sensor Temperatur erfasst und die Temperatur bei im Wesentlichen gleichem Strom übermäßig ansteigt und somit die durch die Leitungswiderstände der elektrischen Leiter (2, L1..L3, N) und die Übergangswiderstände zwischen zwei Leitern (2, L1..L3, N) begründete Erwärmung bei ordnungsgemäßer Verbindung derselben um wenigstens 10% übersteigt..

## Claims

1. Switchgear cabinet arrangement (1a..1f), comprising
- a switchgear cabinet
- a multipolar input (E) for connecting the switchgear cabinet to a power supply network,
- at least one multipolar output (A), which is used for supplying a device connected thereto with electrical power,
- a plurality of electrical conductors (2, L1..L3, N) and a plurality of circuit breakers (3a..3f) arranged in their path, by which the poles of the input (E) can be electrically connected to poles of the at least one output (A) via a first path,
- at least one sensor (4a..4c) arranged on one of the electric conductors (2, L1..L3, N) and in the first path, which sensor is configured to detect a measured value for a current flowing through the conductor (2, L1..L3, N) in the first path and/or a measured value for a temperature of the conductor (2, L1..L3, N) in the first path, and
- a controller (5), which is configured to connect the at least one output (A) inside the switchgear cabinet by activating the circuit breaker (3a..3f) via a second path, different from the first path, to the input (E), when the sensor detects current and the detected current is above a first threshold, and/or when the sensor detects temperature and the detected temperature is above a second threshold,
**characterised in that**
- one of the circuit breakers (3a..3f) has an overcurrent trip which is configured to open at least one switching contact of the circuit breaker (3a..3f), when a current over the at least one switching contact is above a third threshold, and the first threshold is below the third threshold and/or
- **in that** one of the circuit breakers (3a..3f) has a temperature trigger which is configured to open at least one switching contact of the circuit breaker (3a..3f), when a temperature of the temperature trigger is above a fourth threshold and the second threshold is below the fourth threshold.

2. Switchgear cabinet arrangement (1a..1f) according to claim 1, **characterised in that** the at least one sensor (4a..4c) is arranged in the region of a first circuit breaker (3a..3f) which is also in the first path and the shortest distance between the at least one sensor (4a..4c) and the first circuit breaker (3a..3f) is thus a maximum of 100 mm.

3. Switchgear cabinet arrangement (1a..1f) according to claim 2, **characterised in that** the latter comprises a screw connection (7) in the first path and **in that** the shortest distance (s, s₁..s₃) between the at least one sensor (4a..4c) and the first circuit breaker (3a..3f) is a maximum of 100 mm and/or the shortest distance (s₄) between the at least one sensor (4a..4c) and the screw connection (7) in the first path is a maximum of 100 mm.

4. Switchgear cabinet arrangement (1a..1f) according to any of claims 1 to 3, **characterised in that** the current carrying capacity of the first and second path is of equal size.

5. Switchgear cabinet arrangement (1a..1f) according to claim 4, **characterised in that** a rated current of a first circuit breaker (3a..3f) in the first path is the same size as a rated current of a second circuit breaker (3a..3f) in the second path.

6. Method for operating a switchgear cabinet, which
- comprises a multipolar input (E) for connecting the switchgear cabinet to a power supply network,
- at least one multipolar output (A) which is used for supplying a device connected thereto with electric power,
- a plurality of electrical conductors (2, L1..L3, N) and a plurality of circuit breakers (3a..3f) arranged in their path, by which poles of the input (E) can be connected electrically to poles of the at least one output (A) via a first path,
- at least one sensor (4a..4c) arranged on one of the electric conductors (2, L1..L3, N) and in the first path, which detects a measured value for a current flowing through the conductor (2, L1..L3, N) in the first path and/or a measured value for a temperature of the conductor (2, L1..L3, N) in the first path, and
- the at least one output (A) inside the switchgear cabinet is connected by activating the circuit breakers (3a..3f) via a second path, different from the first path, to the input (E), when the sensor detects current and the detected current is above a first threshold and/or when the sensor detects temperature and the detected temperature is above a second threshold,
**characterised in that**
- an overcurrent trip of one of the circuit breakers (3a..3f) opens at least one switching contact of the circuit breaker (3a..3f), when a current over the at least one switching contact is above a third threshold, wherein the first threshold is below the third threshold and/or
- a temperature trigger of one of the circuit breakers (3a..3f) opens at least one switching contact of the circuit breaker (3a..3f), when a temperature of the temperature trigger is above a fourth threshold, wherein the second threshold is below the fourth threshold.

7. Method according to claim 6, **characterised in that** for changing from the first path to the second path a first circuit breaker (3a..3f) in the first path is switched off and a second circuit breaker (3a..3f) in the second path is switched on.

8. Method according to claim 6 or 7, **characterised in that** the voltage applied to the output (A) is of equal size for the first and second path.

9. Method according to any of claims 6 to 8, **characterised in that** the phase position of the voltage applied to a connector of the output (A) is different for the first path and the second path.

10. Method according to any of claims 6 to 8, **characterised in that** the relative phase position of the voltages applied between connectors/poles of the output (A) is the same for the first path and the second path.

11. Method according to any of claims 6 to 10, **characterised in that** the at least one output (A) inside the switchgear cabinet is connected by activating the circuit breaker (3a..3f) via a second path, different from the first path, to the input (E), when the sensor detects temperature and the temperature increases excessively with essentially the same current and thus the heat created by the line resistance of the electric conductors (2, L1..L3, N) and the transfer resistance between two conductors (2, L1..L3, N) with a proper connection thereof is in excess by at least 10% .

## Revendications

1. Agencement de tableau électrique (1a..1f), comprenant
- un tableau électrique,
- une entrée multipolaire (E) destinée au raccordement du tableau électrique à un réseau d'alimentation en énergie,
- au moins une sortie multipolaire (A) servant à l'alimentation en énergie électrique d'un appareil qui lui est raccordé,
- plusieurs conducteurs électriques (2, L1..L3, N) et plusieurs disjoncteurs (3a..3f) agencés sur le tracé de ceux-ci et avec lesquels des pôles de l'entrée (E) peuvent être reliés électriquement à des pôles de la au moins une sortie (A) par l'intermédiaire d'un premier chemin,
- au moins un capteur (4a..4c) agencé sur l'un des conducteurs électriques (2, L1..L3, N) et sur le premier chemin et conçu pour enregistrer une valeur de mesure d'un courant circulant sur le premier chemin à travers le conducteur (2, L1..L3, N) et/ou une valeur de mesure d'une température du conducteur (2, L1..L3, N) sur le premier chemin, et
- une commande (5) conçue pour relier la au moins une sortie (A) à l'entrée (E) par l'intermédiaire d'un second chemin s'écartant du premier chemin à l'intérieur du tableau électrique grâce à un actionnement des disjoncteurs (3a..3f) lorsque le capteur enregistre un courant et le courant enregistré est supérieur à une première valeur de seuil et/ou lorsque le capteur enregistre une température et la température enregistrée est supérieure à une deuxième valeur de seuil,
**caractérisé en ce**
- **qu'**un des disjoncteurs (3a..3f) présente un déclencheur à surintensité conçu pour ouvrir au moins un contact de commutation du disjoncteur (3a..3f) lorsqu'un courant passant par le au moins un contact de commutation est supérieur à une troisième valeur de seuil, et la première valeur de seuil est inférieure à la troisième valeur de seuil et/ou
- **qu'**un des disjoncteurs (3a..3f) présente un déclencheur thermique conçu pour ouvrir au moins un contact de commutation du disjoncteur (3a..3f) lorsqu'une température du déclencheur thermique est supérieure à une quatrième valeur de seuil, et la deuxième valeur de seuil est inférieure à la quatrième valeur de seuil.

2. Agencement de tableau électrique (1a..1f) selon la revendication 1, **caractérisé en ce que** le au moins un capteur (4a..4c) est agencé dans la région d'un premier disjoncteur (3a..3f) situé également sur le premier chemin et la distance la plus courte entre le au moins un capteur (4a..4c) et le premier disjoncteur (3a..3f) est ainsi au maximum de 100 mm.

3. Agencement de tableau électrique (1a..1f) selon la revendication 2, **caractérisé en ce qu'**il comprend un raccord vissé (7) sur le premier chemin et **en ce que** la distance la plus courte (s, s₁..s₃) entre le au moins un capteur (4a..4c) et le premier disjoncteur (3a..3f) est au maximum de 100 mm et/ou la distance la plus courte (s₄) entre le au moins un capteur (4a..4c) et le raccord vissé (7) sur le premier chemin est au maximum de 100 mm.

4. Agencement de tableau électrique (1a..1f) selon l'une quelconque des revendications 1 à 3, **caractérisé en ce que** la capacité de transport de courant des premier et second chemins est de même ampleur.

5. Agencement de tableau électrique (1a..1f) selon la revendication 4, **caractérisé en ce qu'**un courant nominal d'un premier disjoncteur (3a..3f) situé sur le premier chemin est de même ampleur qu'un courant nominal d'un second disjoncteur (3a..3f) situé sur le second chemin.

6. Procédé de fonctionnement d'un tableau électrique, qui
- comprend une entrée multipolaire (E) destinée au raccordement du tableau électrique à un réseau d'alimentation en énergie,
- au moins une sortie multipolaire (A) servant à l'alimentation en énergie électrique d'un appareil qui lui est raccordé,
- plusieurs conducteurs électriques (2, L1..L3, N) et plusieurs disjoncteurs (3a..3f) agencés sur le tracé de ceux-ci et avec lesquels des pôles de l'entrée (E) peuvent être reliés électriquement à des pôles de la au moins une sortie (A) par l'intermédiaire d'un premier chemin,
- au moins un capteur (4a..4c) agencé sur l'un des conducteurs électriques (2, L1..L3, N) et sur le premier chemin et qui enregistre une valeur de mesure d'un courant circulant sur le premier chemin à travers le conducteur (2, L1..L3, N) et/ou une valeur de mesure d'une température du conducteur (2, L1..L3, N) sur le premier chemin, et
- la au moins une sortie (A) est reliée à l'entrée (E) par l'intermédiaire d'un second chemin s'écartant du premier chemin à l'intérieur du tableau électrique grâce à un actionnement des disjoncteurs (3a..3f) lorsque le capteur enregistre un courant et le courant enregistré est supérieur à une première valeur de seuil et/ou lorsque le capteur enregistre une température et la température enregistrée est supérieure à une deuxième valeur de seuil,
**caractérisé en ce**
- **qu'**un déclencheur à surintensité d'un des disjoncteurs (3a..3f) ouvre au moins un contact de commutation du disjoncteur (3a..3f) lorsqu'un courant passant par le au moins un contact de commutation est supérieur à une troisième valeur de seuil, dans lequel la première valeur de seuil est inférieure à la troisième valeur de seuil et/ou
- **qu'**un déclencheur thermique d'un des disjoncteurs (3a..3f) ouvre au moins un contact de commutation du disjoncteur (3a..3f) lorsqu'une température du déclencheur thermique est supérieure à une quatrième valeur de seuil, dans lequel la deuxième valeur de seuil est inférieure à la quatrième valeur de seuil.

7. Procédé selon la revendication 6, **caractérisé en ce que**, afin de remplacer le premier chemin par le second chemin, un premier disjoncteur (3a..3f) situé sur le premier chemin est désactivé et un second disjoncteur (3a..3f) situé sur le second chemin est activé.

8. Procédé selon la revendication 6 ou 7, **caractérisé en ce que** la tension présente au niveau de la sortie (A) est de même ampleur pour les premier et second chemins.

9. Procédé selon l'une quelconque des revendications 6 à 8, **caractérisé en ce que** la position de phase de la tension présente au niveau d'un raccordement de la sortie (A) est différente pour le premier chemin et le second chemin.

10. Procédé selon l'une quelconque des revendications 6 à 8, **caractérisé en ce que** la position de phase relative des tensions présentes entre des raccordements/des pôles de la sortie (A) est la même pour le premier chemin et le second chemin.

11. Procédé selon l'une quelconque des revendications 6 à 10, **caractérisé en ce que** la au moins une sortie (A) est reliée à l'entrée (E) par l'intermédiaire d'un second chemin s'écartant du premier chemin à l'intérieur du tableau électrique grâce à un actionnement des disjoncteurs (3a..3f) lorsque le capteur enregistre une température et la température augmente de manière excessive pour un courant essentiellement identique et dépasse ainsi d'au moins 10 % le réchauffement causé par les résistances de ligne des conducteurs électriques (2, L1..L3, N) et les résistances de contact entre deux conducteurs (2, L1 .. L3, N), lorsque lesdits conducteurs sont correctement reliés.
